# EUROPÄISCHE PATENTSCHRIFT

(11) **EP 0 879 075 B1**
(45) Veröffentlichungstag und Bekanntmachung des Hinweises auf die Patenterteilung: **04.10.2000**
(21) Anmeldenummer: 97901045.1
(22) Anmeldetag: 16.01.1997
(51) Int. Cl.: A63H 27/08, B64C 31/06

(54) **DRACHEN**
KITE
CERF-VOLANT

(30) Priorität: 07.02.1996 DE 29605947 U
(43) Veröffentlichungstag der Anmeldung: 25.11.1998
(73) Patentinhaber: Ludwig, Frank, 85416 Langenbach (DE)
(72) Erfinder: Ludwig, Frank, 85416 Langenbach (DE)
(74) Vertreter: Kindermann, Peter, Dipl.-Ing.
(86) Internationale Anmeldenummer: EP9700181
(87) Internationale Veröffentlichungsnummer: WO9728871

(56) Entgegenhaltungen:
- DE-A- 3 229 423
- DE-U- 29 514 303
- GB-A- 2 015 357
- NL-A- 8 901 362
- US-A- 4 015 802

## Beschreibung

Die Erfindung betrifft einen Drachen nach dem Oberbegriff des Anspruches 1.

Drachen sind als Spiel- aber auch als teilweise höchst leistungsfähige Sportgeräte bekannt. Abgesehen von einigen Sonderbauformen, wie den sogenannten Parafoils, die nach Art eines Gleitfallschirms alleine durch die anströmende Luft ihre aerodynamische Form erhalten, bestehen Drachen - ungeachtet ihrer Größe und ihres Verwendungs- bzw. Einsatzzweckes - in der Regel aus einem durch eine oder mehrere Stangen aufgespannten Segel, das über einen oder mehrere Kiele oder über eine sogenannte Waage mit einer Leine verbunden ist, welche von der den Drachen fliegenlassenden Person gehalten wird. Die Waage, über welche der Drachen bzw. sein Segel aerodynamisch stabil an der Leine gehalten wird, besteht aus zwei oder mehreren sogenannten Waageschenkeln, die an der Stange oder den Stangen angeschlagen sind und über einen gemeinsamen Zugpunkt in die eigentliche Leine übergehen. Es ist auch bekannt, insbesondere Kastendrachen oder andere Sonderbauformen direkt, d. h. ohne Waage anzuleinen.

Speziell größere und/oder Hochleistungsdrachen sind im Flug teilweise ganz erheblichen Belastungen durch die anströmende Luft unterworfen. Von daher ist es notwendig, die Aufspannung des Segels durch die Stange oder die Stangen einerseits und die Befestigung der Waageschnüre andererseits so funktionell und dennoch stabil als irgend möglich auszugestalten. Insbesondere werden zur optimalen Kraftaufnahme und -verteilung die Waageschnüre bevorzugt an Kreuzungspunkten der das Segel aufspannenden Stangen angebracht. Weiterhin ist es bekannt, das Material des Segels an bestimmten, den Verlauf der dahinterliegenden Stange oder der Stangen entsprechenden Stellen zu durchbrechen, beispielsweise mit einer vor den betreffenden Stangen liegenden Öse, wonach dann die Waageschnur an dieser Stelle durch das Segel hindurch um die dahinterliegende Stange herumgeschlagen und mit dieser verbunden wird. Derartige Anschlagestellen der Waageschnüre liegen in der Regel an konstruktionstechnisch und aerodynamisch bestimmten Punkten zwischen den freien äußeren Enden der Stange oder der Stangen und dazwischenliegenden Kreuzungspunkten mit einer anderen Stange oder anderen Stangen. Auch hierdurch soll eine gleichmäßige und optimale Kraftverteilung auf das Gestänge bewirkt werden, Weiterhin soll hierdurch ein Verschieben oder Verrutschen des Segels gegenüber der Stange oder den Stangen verhindert werden, so daß das Tuch die für einen stabilen und leistungsfähigen Flug des Drachens gewünschten oder notwendigen profilförmigen Ausbuchtungen ausbilden kann.

Drachen waren neben einem rein spielerischen, sportlichen, wissenschaftlichen, technischen oder auch militärischen Fluggerät von jeher auch Kult- und Dekorationsgegenstände. Dies manifestiert sich unter anderem in den speziell im asiatischen Raum verbreiteten, äußerst phantasievollen Drachenformen, welche Schlangen, fliegende Insekten oder Fabelwesen darstellen sollen. Neben den Drachenformen spielt hierbei die Drachenbemalung eine ganz entscheidende Rolle. Auch hier sind es wieder speziell die aus dem asiatischen Raum kommenden Drachen, welche durch besonders farbenprächtige oder auch phantasievolle Bemalungen hervorzuheben sind.

Auch in der westlichen Welt ist man seit geraumer Zeit dazu übergegangen, das Segel von Drachen farbig zu gestalten, beispielsweise zu bemalen, es aus mehreren verschiedenfarbigen Stoffbahnen zusammenzusetzen oder dergleichen. Es gibt mittlerweile eine Anzahl etablierter Künstler, deren Drachen hohen Sammlerwert haben.

Es liegt in der Natur der Sache, daß entweder ein besonders schön bemalter historischer Drachen von hohem Wert oder aber auch ein moderner, von einem Künstler gestalteter Drachen mit farbigem oder sonstwie geschmückten Segel von manchen Leuten in erster Linie als Dekorationsgegenstand nach Art eines an die Wand zu hängenden Bildes und dann erst als Fluggerät betrachtet wird. Speziell bei älteren Drachen ist nämlich die Gefahr von Beschädigungen oder gar der Zerstörung während des Fluges zu hoch.

Gleichwohl ist es für Sammler speziell moderner, künstlerisch gestalteter westlicher Drachen nach wie vor unabdingbar, daß der Drachen - so künstlerisch anspruchsvoll er auch gestaltet sein mag - nach wie vor voll funktionsfähig, d.h. flugfähig ist. Dies wiederum bedingt, daß die für einen normalen Flug des Drachens notwendigen Bauelemente des Drachens auch bei künstlerisch ausgestalteten Drachen vorhanden sein müssen, d.h. die Stange oder die Stangen zum Aufspannen des Segels, die wenigstens zwei Waageschnüre, die in dem gemeinsamen Zugpunkt zusammenlaufen, gegebenenfalls die Umfassungsschnüre, welche zusammen mit der Stange oder den Stangen das Segel aufspannen, die auf dem Segel aufgenähten oder tunnelartig in das Segel eingenähten Stabtaschen zum endseitigen oder fortlaufenden Festlegen der Stange oder der Stangen, die Durchbrüche oder Ösen zum Durchfädeln der Waageschnüre und dergleichen mehr.

Hieraus resultiert eine Anzahl von Nachteilen:

Zunächst einmal machen derartige funktionelle Elemente des Drachens teilweise ganz erhebliche Näh- und/oder Stepparbeiten nicht nur am umfangseitigen Saum des Segels, sondern auch im Inneren der Segelfläche notwendig. Beispielsweise muß bei bestimmten Drachentypen die Segelfläche an den Stellen der dahinterliegenden Stangen durchbrochen werden, um durch diese Segellöcher die Waageschnüre durchfädeln und mit der dahinterliegenden Stange verbinden zu können. Diese Durchbrüche benötigen in aller Regel Verstärkungen (z. B. Ösen, aufgenähtes Verstärkungematerial etc.), um Beschädigungen durch Einreißen oder dergl. vorzubeugen.

Weiterhin sind bei einigen Drachentypen nicht nur endseitige Aufnahmetaschen für die Stange oder die Stangen notwendig, sondern auch in der Segelfläche liegende tunnelartige Durchstecklaschen zum Festlegen des Segels. All dies führt dazu, daß die aufgespannte Segelfläche nicht - nach Art eines Bildes - als glatte "Leinwand" betrachtet werden kann, da sich in ihr unter Umständen eine Mehrzahl von Nähten, Taschen, Ösen, Durchbrüchen oder dergleichen befindet. Dies stört den Gesamteindruck des künstlerischen Motivs bei bemalten Segeln erheblich und macht darüber hinaus ein Bedrucken des fertigen Segels (z. B. im Siebdruckverfahren) unmöglich.

Weiterhin werden künstlerisch ausgestaltete Applikationen, also z. B. eine Bemalung des Segels im vorliegenden Fall stets so aufgebracht, daß sie bei einem am Himmel stehenden Drachen vom Boden aus sichtbar sind. Die Bemalung liegt somit an der "Segelunterseite" und die Stange oder die Stangen liegen an der "Segeloberseite", welche beim Flug des Drachens vom Betrachter weg in Richtung Himmel weist. Dies wiederum bedeutet, daß die Waageschnüre aus der bemalten Segelunterseite heraus nach vorne verlaufen, was bei einem als Kunstwerk an der Wand aufgehängten Drachen als sehr störend empfunden wird.

Beispiele für Drachenformen, den hierzu benötigten Anordnungen der das Segel aufspannenden Stange oder der Stangen, sowie insbesondere die Anbring- oder Anschlagepunkte für die oftmals mehrschenklig ausgebildeten Waagen sind in *"DuMont's Bastelbuch der Drachen" von David Pelham, DuMont Buchverlag Köln, Seiten 150 bis 177* beschrieben.

Weitere Beispiele für spezielle Drachenformen, den hierzu benötigten Anordnungen der das Segel aufspannenden Stange oder der Stangen, sowie die Anbring- oder Anschlagepunkte für die Waagen sind unter anderem in den folgenden Druckschriften offenbart: DE-PS 81 316 und DE-OS 32 29 423, den deutschen Gebrauchsmustern 88 03 081, 88 00 780, 88 00 969, 92 10 332, 18 60 540 und 295 14 303 und der GB-A-2 015 357. Auf diese Druckschriften bzw. die dort offenbarten Drachentypen und -bauweisen soll nachfolgend noch kurz eingegangen werden:

Die DE-PS 81 316 aus dem Jahre 1894 zeigt einen zusammenlegbaren Drachen, bei dem das das Segel tragende Gestänge regenschirmartig aufgespannt werden kann, um das Segel zu entfalten und aufzuspannen.

Das DE-GM 18 60 540 zeigt einen Spielzeugdrachen, bei dem das Segel an zwei sich kreuzenden Stangen mit speziellen Befestigungslaschen und Umfassungsschnüren aufgespannt wird, so daß die allgemein bekannte Rombus-Form des flugfertigen Drachens entsteht.

Das DE-GM 88 00 969 zeigt einen Deltadrachen, der zur Stabilisierung im Flug einen von der Segelfläche im wesentlichen senkrecht abstehenden Kiel aufweist.

Das DE-GM 92 10 332 beschreibt einen Lenkdrachen mit über die Segelfläche verlaufenden Spreizstäben.

Das DE-GM 88 03 081 zeigt einen Einstab-Lenkdeltadrachen.

In der DE-OS 32 29 423 wird ein Drachen offenbart, bei dem das Segel wiederum (ähnlich wie beim DE-GM 18 60 540) aus einem Kreuzgestänge und einer Umfassungsschnur aufgespannt wird.

Die GB-A-2 015 357 zeigt einen sogenannten Tetraederdrachen, wobei über das oder die Einzelsegel einer Tetraederzelle eine Tasche oder ein Tunnel diagonal über dieses Tetraedersegel verlaufen kann, um einen Aussteifungsstab aufzunehmen. Diese Stabtasche oder dieser Stabtunnel muß auf die Segelfläche aufgenäht werden, so daß auch hier neben dem Tunnel selbst noch Nähte auf dem Segel vorhanden sind, welche die künstlerische Gestaltung der Segelfläche zusammen mit den nötigen Ösen für die Segelaufspannung wenn schon nicht ver-, dann zumindest behindern.

Das DE-U-295 14 303 zeigt einen Drachen, von dem die vorliegende Erfindung ausgeht. Diese Druckschrift lehrt, in der Mitte der Segelfläche eine Öffnung zur Durchführung einer Waageschnur vorzusehen.

Die vorliegende Erfindung hat es sich demgegenüber zur Aufgabe gemacht, einen Drachen nach dem Oberbegriff des Anspruches 1 so auszugestalten, daß die Motivfläche des Segels frei von funktionellen Nähten oder irgendwelchen Durchbrüchen für die Waageschnüre ist, also quasi als glatte Leinwand erhalten bleibt, die das Motiv des Drachensegels auch beim fertig erstellten Drachen völlig unversehrt läßt, ungeachtet, ob es sich um ein Original oder eine drucktechnisch erzeugte Replikation handelt.

Die Lösung dieser Aufgabe erfolgt erfindungsgemäß durch die im Anspruch 1 angegebenen Merkmale.

Erfindungsgemäß wird demnach ein Drachen geschaffen mit: einem durch wenigstens eine Stange aufgespannten Segel; und wenigstens zwei an der wenigstens einen Stange befestigten Waageschnüren, welche über einen gemeinsamen Zugpunkt an einer Leine angeschlagen sind. Gekennzeichnet ist dieser Drache durch einen um die gesamte Fläche des Segels umfangsseitig ohne Durchbrüche umlaufenden, die für die Flugfähigkeit des Drachens notwendigen Nähte und Elemente aufnehmenden und das Segel tragenden Segelrand, wobei die gesamte Fläche des Segels frei von diese durchtretenden Durchbrüchen oder auf ihr befestigten Kielen ist.

Demnach ist das Segel umfangseitig mit dem die funktionellen Nähte und Elemente des Drachens aufnehmenden und das Segel tragenden Segelrand eingefaßt. Es hat sich völlig überraschend gezeigt, daß auch dann, wenn die funktionellen Nähte und Elemente des Drachens, beispielsweise Kappnähte, Säume, Stabtaschen, Verstärkungen und die Waageschnurbefestigungen in bzw. an den Segelrand verlagert werden, dennoch leistungsfähige, aerodynamisch einwandfreie Drachen erhalten werden können.' Die Form, d.h. der Umriß des Drachens bzw. des Drachensegels muß hierbei in manchen Fällen überhaupt nicht modifiziert werden, es können also auch die bisher üblichen klassischen Drachenformen zur Anwendung gelangen. Dadurch, daß sämtliche funktionellen Nähte und Elemente des Segels in Richtung des umfangseitigen Segelrandes verlagert worden sind, ist die Motivfläche des Segels frei von irgendwelchen Nähten oder Durchbrüchen oder dergleichen, d.h. die Segelfläche kann beliebig graphisch gestaltet werden. Im Gegensatz zu einem konventionell gestalteten Segel lassen sich auch mittels z. B. eines Siebdruckverfahrens hochwertige und ästhetisch sehr ansprechende Motive besonders schnell und preiswert und auch dauerhaft aufbringen.

Weiterhin ergibt sich bei dem erfindungsgemäßen Drachen der ganz wesentliche Vorteil, daß die Anschlagepunkte für die Waageschnüre aus der Segelfläche heraus in Richtung des Segelrandes verschoben sind. Dies stellt eine grundlegende Abkehr der bisher propagierten Techniken und Lehren im klassischen Drachenbau dar. Wie bereits eingangs erläutert, war es bislang stets das Bestreben, die Anschlagepunkte für die Waageschnüre entweder im Kreuzungsbereich zweier das Segel aufspannender Stangen und/oder in einem Zwischenbereich zwischen einer derartigen Kreuzung und dem Endabschnitt der betreffenden Stange anzubringen, um eine möglichst gleichmäßige Krafteinleitung sicherzustellen und um ein Verrutschen des Segels gegenüber der Stange oder den Stangen auszuschließen. Bei der vorliegenden Erfindung sind demgegenüber die Waageschnüre bzw. deren Anschlagepunkte einzig und allein im Bereich der äußeren Umfangskante des umfangseitigen Segelrandes vorgesehen. Die sich hieraus ergebenden aerodynamischen Probleme sind entgegen allen Erwartungen minimal und bedürfen - wenn überhaupt - nur geringfügigen Korrekturen oder Hilfsmitteln, beispielsweise eines im Bereich der Schleppkante des Segels angebrachen Schwanzes oder Schleppsacks.

Durch die Verlagerung der Anschlagepunkte der Waageschnüre an den umfangseitigen Segelrand ergibt sich jedoch in der Praxis der ganz wesentliche Vorteil, daß diese Drachenschnüre bei einem an der Wand als Kunstwerk aufgehängten Drachen nicht mehr an der nun als Vorderseite zu definierenden Drachenunterseite mit dem Motiv herabhängen, sondern zwischen die nun als Hinterseite zu definierende Drachenoberseite und die Wand geschlagen oder geschoben werden können, an der der Drachen hängt. Die Waageschnüre stören somit den ästhetischen Gesamteindruck des als Bild oder Kunstwerk an der Wand hängenden Drachens nicht.

Vorteilhafte Ausgestaltungen und Weiterbildungen der Erfindung sind Gegenstand der Unteransprüche.

Bevorzugt sind die Waageschnüre außerhalb der Fläche des Segels im Bereich der Enden der wenigstens einen Stange befestigt. Hierdurch wird sichergestellt, daß nach wie vor eine befriedigende, für einen stabilen Flug des Drachens ausreichende Krafteinleitung und -verteilung erfolgt.

Weiterhin kann vorteilhafterweise ein von dem Segelrand ausgehender, die Fläche des Segels verkleinernder Rand vorgesehen werden, welcher eine innere Segelfläche definiert. Diese innere Segelfläche stellt dann die "Leinwand" dar, welche das Motiv trägt und welche zu Gestaltungs- oder Bedruckzwecken völlig unversehrt, also ohne Ösen, Nähte oder dergl. ist und der Rand bildet dann den "Rahmen" oder "Passepartout" hierzu.

Bestimmte Drachentypen werden in der Praxis bevorzugt mit einem oder mehreren sogenannten Kielen geflogen, da diese Kiele oftmals ganz entscheidend zur Flugstabilität des Drachens beitragen. Von dem Kiel oder den Kielen ausgehend laufen dann die Waageschnüre über den gemeinsamen Zugpunkt zu der Drachenleine. Hieraus ergibt sich wiederum, daß der Kiel oder die Kiele - analog zu den bloßen Waageschnüren - auf der graphisch gestalteten Drachenunterseite oder Drachenvorderseite befestigt sind und somit in störender Weise bei einem an der Wand aufgehängten Drachen das Motiv auf dem Segel teilweise verdecken. Im Flug sind derartige Kiele wenig oder gar nicht störend, da sie dem unter dem fliegenden Drachen stehenden Beobachter lediglich als dünne Linien erscheinen. Bei einem an der Wand hängenden Drachen sind derartige Kiele jedoch äußerst störend. Von daher schlägt die vorliegende Erfindung in einer vorteilhaften Weiterbildung vor, den wenigstens einen Kiel entfernbar an dem Drachen anbringbar zu machen. Die Befestigung des Kiels an dem Gestänge kann beispielsweise durch Karabiner-Schnellverschlüsse oder dergleichen erfolgen.

Um hierbei die mit der vorliegenden Erfindung erzielbaren Vorteile einer unberührten Segelfläche beizubehalten ("unberührt" im Sinn von ohne irgendwelchen funktionellen Applikationen, die in die Segelfläche eingebracht sind, also Ösen oder dergl.), erfolgt die Anbringung oder Befestigung des Kiels oder der Kiele bevorzugt entfernbar im Bereich des das Segel einfassenden Randes oder außerhalb der Segelfläche.

Die vorliegende Erfindung zeichnet sich durch ihre prinzipielle Anwendungsmöglichkeit als technisch eigenständige Modifikation einer Vielzahl von konventionellen Drachentypen traditioneller und westlich-moderner Bauart aus.

Als rein beispielhaft aufzuführende Ausführungsformen der Erfindung lassen sie sich unter anderem auch unter Berücksichtigung der spezifischen aerodynamischen Gegebenheiten folgende im Drachenbau bekannte Drachentypen realisieren:
- Flachdrachen, z. B. Hexagon, Oktagon, Sterndrachen, Musha-Dako, Levitor-Drachen, Bermuda-Drachen, Scheunentor-Drachen, Della Porta Drachen, Rhombus-Drachen, KakuDrachen, Saruga u.v.m.;
- Bogendrachen, z. B. Malaye, Eddy-Drachen, SanjoRokkaku, Edo-Dako, Sode-Dako u.v.m.;
- Flächenwinkelige Drachen, z. B. Tetraeder, Rolloplane, W-förmige Drachen, Brodgens-Drachen u.v.m.;
- Kieldrachen, z. B. Flare, Delta, Genki, Kieldiamant u.v.m.;
- Schlangendrachen;
- Baldachindrachen; und
- Mischformen, z. B. Kampfdrachen, Yakko-Dako, Vogeldrachen u.v.m.

Weitere Einzelheiten, Ausgestaltungen und Vorteile der vorliegenden Erfindung ergeben sich aus der nachfolgenden Beschreibung von als rein exemplarisch zu verstehenden Ausführungsformen anhand der Zeichnung.

Es zeigt:
Fig. 1 eine vereinfachte Ansicht auf einen Nagasaki-Hata, also einen sogenannten Kampfdrachen zur Erläuterung der Prinzipien der vorliegenden Erfindung;
Fig. 2 eine Fig. 1 entsprechende Darstellung eines sogenannten Eddy-Bogendrachens;
Fig. 3 eine Fig. 1 entsprechende Darstellung eines sechseckigen Dreistabdrachens;
Fig. 4 eine Fig. 1 entsprechende Darstellung eines sogenannten Sanjo Rokkaku-Drachens;
Fig. 5 eine Fig. 1 entsprechende Darstellung eines Segeldelta-Drachens mit mittigem Kiel; und
Fig. 6 eine rein exemplarische Ausgestaltungsform einer Detaillösung einer kombinierten Befestigung von Segelrand/Gestänge/Waageanschlagpunkt.

Fig. 1 zeigt einen sogenannten Nagasaki-Hata oder Kampfdrachen 2. Der Drachen 2 ist im wesentlichen aufgebaut aus einem Rahmen 4 und einem durch den Rahmen 4 aufgespannten Segel. Das Segel oder die Bespannung ist bei einem erfindungsgemäßen Drachen ein bevorzugt mittels Siebdruck bedruckbares Gewebe. Der Rahmen 4 ist im Falle des in Fig. 1 dargestellten Drachens 2 aufgebaut aus einem Längsholm oder einer Stange 8 und einer Querstrebe oder weiteren Stange 10, wobei für den in Fig. 1 dargestellten Kampfdrachen 2 charakteristisch ist, daß die querverlaufende Stange 10 eine bogenförmige Krümmung hat. Zwischen den vier Endpunkten der Stangen 8 und 10 umlaufend kann gegebenenfalls eine Umfassungsschnur 12 verlaufen, welche zusammen mit dem Rahmen 4 zum Aufspannen und Halten des Segels dient. Eine derartige Umfassungsschnur 12 ist allerdings nicht bei allen Drachentypen vorhanden, so z. B. bei einem Segel-Delta. Aus Stabilitätsgründen trägt der in Fig. 1 dargestellte Drachen 2 an den beiden Endpunkten der querverlaufenden Stange 10 aus Stoff oder Papier bestehende Quasten 14 und 16.

Bis hierher entspricht der Aufbau des beschriebenen Drachens 2 demjenigen eines herkommliehen Nagasaki-Hata oder Kampfdrachen.

Zum in der Luft halten und auch zum Lenken des Drachens 2 ist dieser über eine in Fig. 1 nicht dargestellte Waage an einer Leine befestigt. Die Waage selbst besteht im in Fig. 1 dargestellten Ausführungsbeispiel aus zwei Waageschnüren, die bei einem herkömmlichen Kampfdrachen gemäß Fig. 1 an zwei mit AB (Anschlagepunkt bisher) gekennzeichneten Stellen mit dem Rahmen 4 verbunden waren. Man erkennt, daß speziell der in Fig. 1 obere Anschlagepunkt AB an der Kreuzungstelle der beiden Stangen 8 und 10 des Rahmens 4 liegt, um eine möglichst gute Kraftübertragung und Kraftverteilung auf den Rahmen 4 und das auf den Rahmen aufgespannte Segel zu erhalten. Man erkennt weiterhin, daß im Falle eines anspruchsvoll gestalteten Segels speziell der in Fig. 1 obere Anschlagepunkt AB bzw. die von diesem Anschlagepunkt AB ausgehende Waageschnur den ästhetischen Gesamteindruck des sich auf dem Segel befindlichen Motivs stören würde, wenn der Drachen 2 nach Art eines Kunstwerks oder Bildes an einer Wand hängt.

Um das Segel läuft ohne Unterbrechungen ein mit den Gestängebefestigungen versehener und das Segel tragender Segelrand, der vorteilhafterweise in der Form gestaltet sein kann, daß in einem umlaufenden Saum alle Gestängebefestigungen oder sonstigen funktionellen Elemente des Segels befestigt sind. Dieser Segelrand kann nun, je nach gestalterischen Erfordernissen, beliebig verbreitert werden, ohne seine technischen Eigenschaften zu verändern: der Segelrand umfaßt das Segel ohne Unterbrechungen und nimmt alle funktionellen Nähte und Elemente des von Durchbrüchen freien Segels auf. Der Rand 18 kann, ebenso wie das Segel, aus allen im Drachenbau gebräuchlichen Segelmaterialen bestehen und kann je nach Material und Drachengröße entweder als Passepartout zusammen mit dem Segelmotiv auf das Trägermaterial gedruckt bzw. gemalt oder mit dem Segel verklebt bzw. verschweißt oder an das Segel angenäht werden, wobei gegebenenfalls Fixiernähte der Nahtzugaben erfindungsgemäß nur innerhalb des Randes 18 verlaufen, um eine innere Segelfläche 6 unversehrt zu lassen.

Sämtliche funktionelle Nähte des Drachens 2 werden von dem Rand 18 aufgenommen und getragen, der die innere Segelfläche 6 definiert, welche keine zusätzlichen Nähte, Säume, Stabtaschen, Verstärkungen, Waagenbefestigungen, Durchbrüche oder dergleichen aufweist. Insbesondere ist der in Fig. 1 obere bisherige Anschlagepunkt AB für die eine Waageschnur nach oben an den äußeren Bereich des Randes 18 bzw. des Segelrandes verlagert, wie durch den Kreis mit der Bezeichnung AN (Anschlagepunkt neu) dargestellt. Die gesamte Segelfläche ist hierdurch frei von irgendwelchen Durchbrüchen oder dergleichen, so daß die von dem Rahmen 18 eingefaßte innere Segelfläche 6 vollständig für eine Gestaltung mit einem künstlerischen oder graphischen Motiv zur Verfügung steht, ohne das hierbei irgendwelche funktionellen Nähte, Ösen, Durchbrüche für Waageschnüre, Verstärkungen oder dergleichen stören würden.

Es hat sich überraschend gezeigt, das trotz der Verlagerung des in Fig. 1 oberen bisherigen Anschlagepunktes AB an den Segelrand zum neuen Anschlagepunkt AN (der in Fig. 1 untere Anschlagepunkt AB wird beibehalten) der Drachen 2 in seinem Flugverhalten so gut wie gar nicht beeinflußt wird. Bei einer entsprechend der Drachengröße richtigen Auswahl des Gestänges aus Hochleistungswerkstoffen (z. B. Kohlefaser) ist der Rahmen 4 in der Lage, die durch die Verschiebung des Anschlagepunktes AB hervorgerufenen veränderten Belastungen, die während des Flugs auf den Drachen 2 einwirken, vollständig aufzunehmen und zu verteilen, so daß die Flugeigenschaften des Drachens 2 durch die Verschiebungen des Anschlagepunktes AB an den Segelrand nicht leiden.

Der Rand 18 kann eine zu dem auf der inneren Segelfläche 6 aufgebrachten Motiv kontrastierende oder auch harmonierende Farbgebung haben hierdurch verstärkt sich bei einem Betrachter des entweder am Himmel stehenden oder fliegenden Drachens oder des an einer Wand hängenden Drachens der bildartige Charakter des auf dem Segel befindlichen Motives, da der Rahmen 18 nach Art eines Bilderrahmens oder Passepartouts wirkt und der tragende Außenrand des Segels ohne Unterbrechungen um das gesamte Segel umläuft.

Durch die Verlagerung des Anschlagepunktes AB an den Außenrand des Rahmens 18 (oberer Anschlagepunkt AN in Fig. 1), stören von den Anschlagepunkten AN ausgehende Waageschnüre bei einem an der Wand hängenden Drachen nicht mehr den Anblick des auf dem Segel aufgebrachten Motivs, da sich dann die Waageschnüre hinter den Drachen schlagen lassen und somit nicht mehr sichtbar sind. Um den optischen Gesamteindruck noch weiter zu verbessern, sind bevorzugt die Stangen 8 und 10 des Rahmens 4 in hellen Farbtönen gehalten bzw. eingefärbt. Speziell bei einem an der Wand hängenden Drachen scheinen dann die Stäbe 8 und 10 nicht mehr durch das mehr oder weniger transparente Material des Segels durch, so daß sie sich nicht störend in dem auf dem Segel befindlichen Motiv abzeichnen.

Fig. 2 zeigt eine weitere Ausgestaltungsform der vorliegenden Erfindung. Gleiche Bezugszeichen wie in Fig. 1 bezeichnen gleiche oder einander entsprechende Teile und eine nochmalige detaillierte Beschreibung erfolgt nicht. Der in Fig. 2 dargestellte Drachen 2 entspricht in seinem Aufbau weitestgehend demjenigen von Fig. 1 mit der Ausnahme, daß die querverlaufende Stange 10 des Rahmens 4 nicht bogenförmig gekrümmt sondern gerade ist. Allerdings weist die Stange 10 eine in die Zeichenebene von Fig. 2 hineingehende konvexe Krümmung mit dem im Kreuzungspunkt der Stangen 8 und 10 liegen bisherigen Anschlagepunkt AB als höchstem Punkt oder Scheitel auf, so daß die beiden Spitzen 20 und 22 der querverlaufenden Stange 10 aus der Ebene von Fig. 2 heraus nach hinten gekrümmt sind. Diese Krümmung wird in der Regel durch eine Spannschnur aufrecht erhalten und der so gebildete Drachen 2 wird als Eddy-Bogendrachen bezeichnet. Derartige Bogendrachen werden mit zwei- oder dreischenkligen Waagen geflogen, wobei gemäß Fig. 2 die Anschlagepunkte AB einmal am in Fig. 2 unteren Ende und im Kreuzungspunkt der Stangen 8 und 10 liegen (zweischenklige Waage) oder aber die Anschlagepunkte AB liegen im in Fig. 2 unteren Ende des Rahmens 4 oder am unteren Ende der Stange 8 und links und rechts von dem Kreuzungspunkt zwischen den Stangen 8 und 10 (dreischenklige Waage).

Der erfindungsgemäße Drachen 2 von Fig. 2 zeichnet sich wie derjenige von Fig. 1 dadurch aus, daß der eine oder die beiden auf der Stange 10 liegenden Anschlagepunkte AB in Fig. 2 nach oben an den Rand 18 bzw. dessen Außenrand verschoben werden, so daß der erfindungsgemäße Drache von Fig. 2 mit einer zweischenkligen Waage geflogen wird, die an den Anschlagepunkten AN am oberen und unteren Ende der in Längsrichtung verlaufenden Stange 8 angeordnet sind.

Fig. 3 zeigt einen sechseckigen Dreistabdrachen 2, der aufgebaut ist aus einem Rahmen 4 mit drei Stangen 8, 10 und 24 und gegebenenfalls einer Umfassungsschnur 12, wobei der Rahmen 4 (und die Umfassungschnur 12) das sechseckige Segel aufspannt bzw. aufspannen. Das Segel ist wieder umfangsseitig von einem um die gesamte Fläche des Segels ohne Unterbrechungen umlaufenden Segelrand eingefaßt und getragen. Die "klassische" Bauform eines derartigen sechseckigen Dreistabdrachens wird ohne Umfassungsschnur 12 und mit einer dreischenkligen Waage geflogen, wobei ein Anschlagepunkt AB im Kreuzungspunkt der Stangen 8, 10 und 24 liegt und die beiden anderen Anschlagepunkte AB an den in Fig. 3 oberen Enden der Stangen 8 und 10 liegen.

Der erfindungsgemäße Drachen 2 von Fig. 3 wird mit einer vierschenkligen Waage geflogen, wobei der auf dem Kreuzungspunkt der Stangen 8, 10 und 24 liegende Anschlagepunkt AB durch zwei an den in Fig. 3 unteren Enden der Stangen 8 und 10 liegenden Anschlagepunkten AN ersetzt wird. Das Segel ist wiederum durch den Rand 18 eingefaßt, der - wie im Falle der Ausführungsformen von Fig. 1 und Fig. 2 - sämtliche funktionellen Nähte und Elemente des Segels, also Säume, Stabtaschen, Verstärkungen, und dergleichen aufnimmt und trägt und bilderahmen- oder passepartoutartig die innere Segelfläche 6 definiert. Die Waagenbefestigungen AB und AN befinden sich am Außenrand des Randes 18 bzw. dem Segelrand.

In Fig. 3 ist weiterhin gezeigt, daß der Drachen 2 gegebenenfalls mit einem Schwanz 26 ergänzt werden kann, der in der Ausführungsform von Fig. 3 an den beiden unteren Anschlagepunkten AN für die Waageschnüre befestigt wird. Anstelle des Schwanzes 26 kann auch ein sogenannter Schleppsack verwendet werden. Ein derartiger Schwanz oder Schleppsack kann unter gewissen Umstanden die Flugstabilität des Drachens noch weiter verbessern. Es versteht sich, das ein derartiger Schwanz oder Sschleppsack auch bei den anderen hier exemplarisch dargestellten Drachen verwendet werden kann.

Fig. 4 zeigt einen sogenannten Sanjo Rokkaku, einen traditionellen japanischen Bilddrachen. Das Segel dieses Drachens 2 wird von insgesamt drei Stangen 8, 10 und 28 aufgespannt. Ein Sanjo Rokkaku wird tradionell mit einer vierschenkligen Waage geflogen, welche an vier Anschlagepunkten AB an dem Rahmen 4 befestigt ist, wobei die Anschlagepunkte AB auf den querverlaufenden Stangen 10 und 28 in etwa mittig zwischen den Enden oder Spitzen dieser Stangen 10 und 28 und ihren Kreuzungspunkten mit der in Längsrichtung verlaufenden Stange 8 liegen, wie in Fig. 4 gezeigt.

Der erfindungsgemäße Drachen 2 von Fig. 4 zeichnet sich zunächst wiederum dadurch aus, daß das Segel umfangseitig von einem um die gesamte Segelfläche ohne Unterbrechungen umlaufenden, mit Nähten, Gestängebefestigungen etc. versehenen Segelrand umfaßt und getragen wird, wobei die gesamte Segelfläche frei von Durchbrüchen ist, weil die vier bisherigen Anschlagepunkte AB von den querverlaufenden Stangen 10 und 28 weg an die Endpunkte der in Längsrichtung verlaufenden Stange 8 verlagert worden sind (AN), so daß der Drachen 2 nunmehr mit einer zweischenkliehen Waage geflogen wird. Weiterhin werden bevorzugt die bisherigen Proportionen des Drachens 2 dahingehend abgeändert, daß das Segel bei gleichbleibender Höhe schmäler wird. Ist diese Bedingung erfüllt, läßt sich diese erfindungsgemäße Abwandlung des klassischen Sanjo Rokkaku ohne Stabilisierungsschwanz mit einer zweischenkligen Waage in den Anschlagepunkten AN fliegen.

Bestimmte Drachentypen sind durch einen sogenannten Kiel als Stabilisierungshilfe in ihrem Flugverhalten optimiert. Ein derartiger Kiel springt von der Fläche des Segels senkrecht vor und ist in der Regel von dreieckiger Form, wobei die längste Seite des Dreiecks fest mit dem Segel vernäht ist und die der längsten Seite gegenüberliegende Ecke des Dreiecks- den Zug- oder Waagebefestigungspunkt bildet.

Fig. 5 zeigt einen Segeldelta-Drachen, also eine typische Ausgestaltung eines Kieldrachens, dessen Rahmen 4 aus insgesamt vier Stäben oder Stangen aufgebaut ist, nämlich dem Kielstab 8, der sogenannten Spreize 10 und Leitkantenstäben 40 und 41. Ein bislang verwendeter Kiel 30B hat die in Fig. 5 gezeigte dreieckige Form und ist mit einer das ganze Segel durchlaufenden Kielstabtasche (für die Stange 8) fest mit dem Segel vernäht. Bei der vorliegenden Erfindung weist ein Kiel 30N ("N" für "neu") gemäß Fig. 5 viereckige Form auf, wobei zwei der Ecken als Anschlagepunkte AN1 für die Waageschnüre dienen und die beiden zweiten Eckpunkte 32 und 34 zur Verbindung mit der Stange 8 dienen. Die innere Segelfläche 6 ist wieder frei von Nähten oder dergleichen und wird vom Rand 18 eingefaBt. In dieser bevorzugten Ausgestaltungsform ist der Kiel 30N in den Punkten 32 und 34 außerhalb der Segelfläche oder innerhalb des Randes 18 abnehmbar und entfernbar mit der in Längsrichtung verlaufenden Stange 8 verbunden. Diese lösbare Verbindung kann beispielsweise durch Kupplungsknoten, Karabiner-Schnellverschlüsse oder dergleichen erfolgen. Im Falle eines aufwendig gestalteten oder bemalten Segels kann somit der Kiel 30N von dem Drachen 2 abgenommen werden, wenn dieser nach Art eines Bildes an die Wand gehängt wird, so daß der Kiel 30N die Ansicht auf das auf dem Segel aufgebrachte Motiv nicht stört. Es hat sich herausgestellt, daß ein Schwanz oder Schleppsack auch die komplette richtungsstabilisierende Funktion des Kieles übernehmen kann, und somit der Kiel vollig verzichtbar ist. Bei dieser flugtechnischen Variante des Drachens 2 in Fig. 5 werden die Waageanschlagepunkte AN2 direkt an den Endpunkten der Stange 8 befestigt. Somit entfällt auch bei schrägem Betrachtungswinkel des fliegenden Drachen jeglicher Störeinfluß eines Kieles auf ein aufwendig gestaltetes Drachensegel.

Fig. 6 zeigt eine rein exemplarische Detaillösung für die Ausführung der Anschlagpunkte AN von der Drachenrückseite betrachtet. Das Gestänge 8 wird über eine handelsübliche Splitkappe oder Pfeilnocke 35 in einen Ring 36 eingehängt. Dieser Ring ist mit einer Lasche 37 aus reißfestem Material auf einem (je nach Drachengröße erforderlichen) Verstärkungsmaterial 38 unmittelbar am Segelrand, der das Segel ohne Unterbrechungen weiterhin einfaßt, befestigt. Ein Waageschenkel 39 wird hierbei von der Drachenvorderseite durch den Ring 36 hindurchgeführt und um die Pfeilnocke 35 herum am Gestänge 8 befestigt. Dadurch ist der Anschlagpunkt AN auch bei größeren Zugkräften gegen Verrutschen gesichert, kann das Segel bzw. den Segelrand nicht verletzen/einreißen und verhindert durch seine nach außen hin abgerundete Form ein Verheddern der Waageschnüre um die Gestängespitzen beim Start des Drachens. Außerdem ergibt sich aus Fig. 6 unmittelbar, daß sich durch auf diese Weise gestaltete Anschlagpunkte AN die Waage (bei Verwendung des Drachens als Bild an der Wand) erfindungsgemäß komplett hinter die Drachenvorderseite zurückschlagen läßt.

Als Material für das Segel und den Rand 18 kommen alle für den Drachenbau üblicherweise verwendeten Materialien in Betracht, insbesondere werden jedoch für das Material des Segels mittels Siebdruckverfahren bedruckbare Gewebe, Folien oder Stoffe aus Kunstfasern verwendet. Um die durch die Verschiebung der Anschlagepunkte AB in die neuen Anschlagepunkt AN auf den Rahmen 4 bzw. die dortigen Stangen 8 oder 10 einwirkenden Kräfte sicher aufnehmen zu konnen, sind die Stangen bevorzugt aus einem Hochleistungswerkstoff, insbesondere aus Kohlefaser, Glasfaser oder dergleichen gefertigt. Hierbei konnen die Stangen auch als Hohlrohre ausgebildet sein, was eine erhöhte Festigkeit einerseits und die Möglichkeit andererseits erbringt, in die hohlen Stangen weitere dünnere Stangen einzuschieben, um die Festigkeit noch weiter zu erhöhen.

Insoweit zusammenfassend wird somit bei einem Drachen gemäß der Erfindung das Segel umfangseitig von einem um die gesamte Segelfläche ohne Unterbrechungen umlaufenden Segelrand eingefaßt und getragen, der mit allen funktionellen Nähten, Gestängebefestigungen oder dergl. versehen ist, wobei die gesamte Segelfläche frei von Durchbrüchen oder auf ihr befestigten Kielen ist. Dadurch, daß sämtliche funktionellen Nähte und Anlein-Elemente des Drachens in Richtung des umfangseitigen Randes verlagert worden sind, kann die Segelfläche beliebig gestaltet werden. Im Gegensatz zu einem konventionell gestalteten Segel lassen sich auch z. B. mittels eines Siebdruckverfahrens hochwertige und ästhetisch sehr ansprechende Motive besonders schnell und preiswert und auch dauerhaft aufbringen. Insbesondere durch die Verlagerung der Anschlagepunkte der Waageschnüre an die äußeren Enden des Rahmens ergibt sich noch der ganz wesentliche Vorteil, daß diese Waageschnüre bei einem an der Wand als Kunstwerk aufgehängten Drachen nicht mehr an der Vorderseite des Segels mit dem aufgebrachten Motiv herabhängen und den Gesamteindruck stören, weil sie sich komplett hinter das Drachensegel schlagen lassen. Trotz der Abkehr von traditionellen oder bisher propagierten Bauformen läßt sich ein nach der Lehre der vorliegenden Erfindung konstruierter Drachen ohne Probleme fliegen.

## Patentansprüche

1. Drachen mit:
[**a**] einem durch wenigstens eine Stange (8, 10, 24, 28, 40, 41) aufgespannten Segel; und
[**b**] wenigstens zwei an der wenigstens einen Stange (8, 10, 24, 28, 40, 41) befestigten Waageschnüren, welche über einen gemeinsamen Zugpunkt an einer Leine angeschlagen sind,
gekennzeichnet durch:
[**c**] einen um die gesamte Fläche des Segels umfangsseitig ohne Durchbrüche umlaufenden, die für die Flugfähigkeit des Drachens notwendigen Nähte und Elemente aufnehmenden und das Segel tragenden Segelrand, wobei
[**d**] die gesamte Fläche des Segels frei von diese durchtretenden Durchbrüchen oder auf ihr befestigten Kielen ist.

2. Drachen nach Anspruch 1, dadurch gekennzeichnet, daß die Waageschnüre außerhalb der Fläche des Segels im Bereich der Enden der wenigstens einen Stange (8, 10, 24, 28) befestigt sind.

3. Drachen nach Anspruch 1 oder 2, gekennzeichnet durch einen von dem Segelrand ausgehenden, die Fläche des Segels verkleinernden Rand (18), welcher eine innere Segelfläche (6) definiert.

4. Drachen nach einem der Ansprüche 1 bis 3, dadurch gekennzeichnet, daß daß wenigstens ein Kiel (30N) entfernbar anbringbar ist.

5. Drachen nach Anspruch 4, dadurch gekennzeichnet, daß der wenigstens eine Kiel (30N) im Bereich des Randes oder außerhalb der Segelfläche entfernbar anbringbar ist.

## Claims

1. Kite with:
[a] a sail spanned by at least one rod (8, 10, 24, 28, 40, 41); and
[b] at least two balance cords fastened to the rod (8, 10, 24, 28, 40, 41), of which there is at least one, and attached via a common traction point to a string,
characterised by:
[c] a sail border which extends around the periphery of the entire area of the sail without openings, accommodates the seams and elements required for the kite to fly and bears the sail, wherein
[d] the entire area of the sail is free from openings passing through this or keels fastened to it.

2. Kite according to Claim 1, characterised in that the balance cords are fastened outside of the area of the sail in the region of the ends of the rod (8, 10, 24, 28), of which there is at least one.

3. Kite according to Claim 1 or 2, characterised by a border (18) which starts from the sail edge, reduces the area of the sail and defines an inner sail area (6).

4. Kite according to any one of Claims 1 to 3, characterised in that at least one keel (30N) can be fitted in a removable manner.

5. Kite according to Claim 4, characterised in that the keel (30N), of which there is at least one, can be fitted in a removable manner in the region of the border or outside of the sail area.

## Revendications

1. Cerf-volant comportant:
[a] une voile tendue par au moins une tringle (8, 10, 24, 28, 40, 41);
et
[b] au moins deux ficelles de balancier fixées à la tringle (8, 10, 24, 28, 40, 41) au moins unique, lesquelles sont raccordées moyennant un point de traction commun à une corde,
caractérisé en ce que
[c] un bord de voile portant la voile et entourant le pourtour intégral de la surface de la voile sans comporter de perçages et recevant les coutures et éléments nécessaires à l'aptitude au vol du cerf-volant,
[d] la surface intégrale de la voile étant exempte de perçages la traversant ou de quilles fixées à elle.

2. Cerf-volant selon la revendication 1, caractérisé en ce que les ficelles de balancier sont fixées en dehors de la surface de la voile dans la zone des extrémités de la tringle (8, 10, 24, 28) au moins unique.

3. Cerf-volant selon la revendication 1 ou 2, caractérisé par un bord (18) partant du bord de la voile et rapetissant la surface de la voile, qui définit une surface intérieure (6) de la voile.

4. Cerf-volant selon l'une quelconque des revendications 1 à 3, caractérisé en ce qu'au moins une quille (30N) peut être montée de manière amovible.

5. Cerf-volant selon la revendication 4, caractérisé en ce que la quille (30N) au moins unique peut être montée de manière amovible dans la zone du bord ou à l'extérieur de la surface de la voile.
